# EUROPÄISCHE PATENTSCHRIFT

(11) **EP 0 218 969 B1**
(45) Veröffentlichungstag und Bekanntmachung des Hinweises auf die Patenterteilung: **23.11.1989**
(21) Anmeldenummer: 86113247.0
(22) Anmeldetag: 26.09.1986
(51) Int. Cl.: E04D 3/08

(54) **Dachkonstruktion aus Profilschienen und transparenten Platten**
Roof construction of profile sections and transparent panels
Construction de toit constituée de profilés et de panneaux transparents

(30) Priorität: 05.10.1985 DE 3535611
(43) Veröffentlichungstag der Anmeldung: 22.04.1987
(73) Patentinhaber: Kraus, Siegfried, D-63322 Rödermark (DE)
(72) Erfinder: Kraus, Siegfried, D-63322 Rödermark (DE)
(74) Vertreter: Zapfe, Hans, Dipl.-Ing.

(56) Entgegenhaltungen:
- DE-U- 8 316 570
- FR-A- 440 729
- FR-A- 2 507 648
- US-A- 3 830 029
- US-A- 4 114 330

## Beschreibung

Die Erfindung betrifft eine Dachkonstruktion mit geneigt verlaufenden ersten Profilschienen und zwischen diesen Profilschienen eingesetzten transparenten Platten, die ein Gefälle aufweisen und an ihren waagrecht verlaufenden Unterkanten in je eine zweite Profilschiene eingesetzt sind, die an beiden Enden mit jeweils zwei der geneigt verlaufenden ersten Profilschienen verbunden sind und einen Entwässerungskanal für die Ableitung von Wasser aufweisen, das von der Oberseite der oberhalb der Profilschiene befindlichen Platte her eindringt, wobei der Entwässerungskanal über mindestens eine Auslaßöffnung in mindestens eine der geneigt verlaufenden Profilschienen mündet.

Die Profilschienen einer solchen Dachkonstruktion bilden dabei ein im Rastermaß unterteiltes Rahmen-Tragwerk, bei dem die horizontalen Profilschienen auch die Schubkräfte der transparenten Platten in Gefällerichtung aufnehmen müssen.

In Anlehnung an die Terminologie bei herkömmlichen, aus Holz bestehenden Dachkonstruktionen, können die geneigt verlaufenden ersten Profilschienen auch als « Sparren und die horizontal verlaufenden zweiten Profilschienen auch als « Sprossen bezeichnet werden.

Bei Verwendung von aus Kunststoff bestehendem Stegglas (Acrylglas) für die Platten war es möglich, diese Platten mit einer durchgehenden Länge einzusetzen, die der Länge der beiderseits geneigt verlaufenden ersten Profilschienen (Sparren) entsprach. Die aus Kunststoff bestehenden Stegglas-Platten hatten bei hoher Festigkeit ein geringes Gewicht, das auch dann keine besonderen Probleme aufwarf, wenn die Dachabmessungen in Gefällerichtung, also die Länge der « Sparren », mehrere Meter, beispielsweise mehr als 3 m, betrugen.

Der Erfindungsgegenstand ist vorgesehen für die nachträgliche Verglasung von Balkonen und Veranden (Altbaumodemisierung) sowie auch bei Neubauten für den oberen Abschluß von Erkern, Glasveranden, Balkonen und Pavillons, sowie auch für die gegliederte Gestaltung ganzer Fassaden, und Dachkonstruktionen, wenn es darum geht, an bestimmten Stellen einen Lichteinfall zu ermöglichen, wie z. B. auch bei Atelierverglasungen und Dachabschlüssen über Treppenhäusern sowie bei Galerien.

Mit der zunehmenden Flächenausdehnung der betreffenden Dachkonstruktionen ging gleichzeitig der Wunsch einher, anstelle der aus Kunststoff bestehenden Platten solche aus Mineralglas zu verwenden, vorzugsweise Platten aus Isolierglas, bei dem zwei oder mehr Mineralglastafeln durch Zwischenräume voneinander getrennt und abgedichtet miteinander verbunden sind. Im Gegensatz zu Stegglas aus Kunststoff mit einem Gewicht von etwa 5 bis 7 kg/m² hat das vorstehend beschriebene Isolierglas bei Verwendung von zwei Mineralglasplatten mit einer Dicke von 6 bis 8 mm ein Flächengewicht von 30 bis 35 kg/m², so daß die maximalen Plattenabmessungen aus Gründen des Transports und der Handhabung bei der Montage begrenzt sind.

Man war daher bei der Verwendung von Isolierglas aus den vorstehend genannten Gründen gezwungen, die Dachflächen auch in Gefällerichtung zu unterteilen, und zwar je nach Länge der geneigt verlaufenden Profilschienen (Sparren) mindestens einmal. Diese Unterteilung geschahdurch die bereits beschriebenen horizontalen Profilschienen (Sprossen), über die das Wasser notwendigerweise hinweglaufen mußte.

Die genannten Sprossen haben jedoch die unangenehme Eigenschaft, auch nach Beendigung eines Regengusses für das Wasser eine Art Rückhaltebecken zu bilden, das nach den Seiten hin durch die Sparren begrenzt wird. Dabei enthält das Regenwasser im allgemeinen um so mehr Verunreinigungen, je geringer die Regenmenge gewesen ist.

Die gestaute Menge an Wasser und Verunreinigungen ist auch um so größer, je geringer die Dachneigung an der betreffenden Stelle ist. Durch allmähliche Verdunstung des Wassers bleiben alsdann die Verunreinigungen mit deutlich sichtbaren Rändern zurück ; sie werden in der Regel auch von nachfolgenden Regengüssen nicht mehr abgewaschen und lassen sich auch durch Reinigungsvorgänge nur außerordentlich schwer entfernen. Das Ergebnis sind in der Durchsicht von unten deutlich wahrnehmbare Schmutzränder, deren Stärke und Ausdehnung im laufe der Zeit zunimmt, so daß von Zeit zu Zeit kostspielige Reinigungsmaßnahmen durchzuführen sind, bei denen wegen der Metallprofile auch keine « scharfen Reinigungsmittel verwendet werden können.

Man hat daher in der Vergangenheit bereits Versuche unternommen, die Menge des zurückgestauten Regenwassers dadurch zu reduzieren, daß man die außenliegenden Oberkanten der Sprossen abgeschrägt und mit einem eigenen Gefälle versehen hat. Dadurch konnte das Problem zwar gemindert, aber nicht beseitigt werden, denn die Profilstärke der Sprosse an der betreffenden Stelle kann bestimmte Mindestabmessungen nicht unterschreiten, und zwischen dem Profilrand und der Plattenoberseite muß sich außerdem noch ein Dichtungsprofil aus einem elastomeren Werkstoff befinden, so daß die Höhe der Überlaufkante über der Plattenoberseite mehrere Millimeter, im allgemeinen 8 bis 10 mm beträgt.

Es wurde auch bereits versucht, die Platten (einschließlich Verbundscheiben) ohne Sprossen unmittelbar aneinander stoßen zu lassen und die Stoßstellen mit dauerelastischen Massen abzudichten. Die Dauerhaftigkeit ist jedoch ebenso gering wie die Festigkeit der gesamten Dachkonstruktion, da jeweils die untersten Platten die (nicht durch Sprossen abgefangenen) Schubkräfte der darüberliegenden Platten aufnehmen müssen.

Durch die FR-OS 2 507 648 ist eine Dachkonstruktion der eingangs angegebenen Art bekannt, bei der jedoch im Normalfall eine zuverlässige Abdichtung gegenüber Regenwasser vorhanden sein soll. Die genannte Schrift befaßt sich infolgedessen auch lediglich mit der Ableitung von zufällig eingedrungenem Regen- und Kondenswasser. Bei einwandfreiem Funktionieren der bekannten Dachkonstruktion wird diejenige Aufgabe jedenfalls nicht gelöst, deren Lösung mit der hier vorliegenden Erfindung angesprochen ist: Es kommt zur Ausbildung der gefürchteten Schmutzränder. Darüberhinaus besteht bei der bekannten Lösung bei der heute üblichen Verwendung von Verbundglasscheiben die erhebliche Gefahr, daß deren unerläßliche Abdichtung an der jeweils unten liegenden Kante durch das eindringende Regenwasser zerstört wird, zumal der gebildete « Sickerkanal » auch nicht entlüftet ist.

Durch das DE-GM 83 16 570 ist eine Dachkonstruktion bekannt, bei der das Regenwasser nicht in die aus Hohlprofilen bestehende Tragkonstruktion, das sogenannte « Tragwerk », eindringen soll. Zwar gibt die genannte Schrift hinsichtlich der Aufgabe an, daß ein ungehinderter Abfluß von Wasser ermöglicht werden soll, jedoch ist die angegebene Lösung nur sehr bedingt geeignet, Schmutzränder zu vermeiden. Dies liegt daran, daß sowohl die zur Entwässerung vorgesehenen Rohrteile als auch der Dichtstreifen, in dem die Rohrteile angeordnet sind, endliche Wandstärken aufweisen müssen, und daß die Abschrägungen im Bereich der Einlaufkanten der Rohrteile nicht beliebig spitz gemacht werden können. Die Menge an nicht ablaufendem Wasser wird notwendigerweise umso größer, je flacher die Dachneigung ist. Weiterhin treten bei dem Gegenstand des DE-GM 83 16 570 aus den einzelnen Rohrteilen mit entsprechender Zeitverzögerung. Rinnsale aus, die über die jeweils darunterliegende Glasscheibe laufen, eintrocknen und dann dort zu Schmutzstreifen führen.

Der Erfindung liegt daher die Aufgabe zugrunde, eine Dachkonstruktion der eingangs beschriebenen Gattung anzugeben, bei der jeglicher Rückstau bzw. jegliche Ansammlung von Wasser auf den geneigt verlaufenden transparenten Platten und damit das Ausscheiden von Verunreinigungen und die Ausbildung von Verkrustungen ausgeschlossen ist, ohne daß das in den innenliegenden Entwässerungskanal der horizontalen Profilschienen einlaufende Wasser in denjenigen Raum eindringen kann, in dem sich die empfindlichen Verbindungsstellen zwischen den einzelnen Glastafeln von Isolierglas befinden.

Die Lösung der gestellten Aufgabe erfolgt bei der eingangs beschriebenen Dachkonstruktion erfindungsgemäß dadurch, daß der Entwässerungskanal über mindestens eine definierte spaltförmige Einlaßöffnung mit der darüberliegenden Plattenoberseite in ständiger Verbindung steht und daß der untere Rande der jeweils oberen Platte über einen Klebstreifen mit einer Wandfläche des Entwässerungskanals verbunden ist.

Aufgrund der angegebenen Profilausbildung verläuft die Oberseite der betreffenden Platte ständig und zumindest stellenweise übergangslos in den Entwässerungskanal hinein, so daß keine Staufstufe, ein Rückhaltebecken oder dergleichen für das Wasser vorhanden ist. Infolgedessen unterbleibt auch die Ablagerung von Rückständen, die Ausbildung von Verkrustungen etc. und die Dachkonstruktion behält in der Durchsicht von unten über sehr lange Zeit ihr einwandfreies Aussehen.

Die mindestens eine Einlaßöffnung kann dabei durch Aneinanderreihung von spaltförmigen Einlaßschlitzen gebildet werden, die durch Abschnitte von elastomeren Dichtungsprofilen gebildet werden, die zur Festlegung der Platte mit Abständen in die Profilschiene eingesetzt werden. Die Abmessungen der Einlaßöffnungen bzw. die Spaltweite wird dabei zweckmäßig kleiner als der Querschnitt des Entwässerungskanals gewählt, so daß grobe Verunreinigungen wie Blätter, Zweige etc. zurückgehalten werden, kleinere Verunreinigungen, die die Einlaßöffnungen passieren können, jedoch ohne weiteres durch den Entwässerungskanal (und nachgeschaltete Kanäle) abgeführt werden können.

Es spielt dabei auch keine Rolle, daß bei einem sehr starken Regenfall oder bei einer Vereisung des Entwässerungssystems der größte Teil des Regen- oder Schmelzwassers über die Profilschiene hinwegläuft. Von entscheidender Bedeutung ist, daß nach Beendigung des Niederschlags keinerlei Wasserpfützen zurückgehalten werden, die zu der bereits beschriebenen Verschmutzung führen können. Dieses Restwasser kann in jedem Falle durch die Einlaßöffnungen und den Entwässerungskanal abgeführt werden.

Durch den Klebstreifen wird erreicht, daß das Wasser über den unteren Rand der Platte hinweggeführt wird, und nicht in den Raum eindringen kann, in dem sich die Platte gegen die Sprosse abstützt und in dem sich auch die empfindlichen Verbindungsstellen zwischen den einzelnen Glastafeln des Isolierglases befinden.

Es ist dabei besonders vorteilhaft, die Dachkonstruktion in der Weise auszubilden, daß die horizontale Profilschiene aus einem wärmegedämmten Verbundprofil besteht, und zwar mit
a) einem unteren Profilteil, das an seinen beiden Längskanten Nuten für die formschlüssige Halterung von Dichtungsprofilen aufweist, die ihrerseits als Auflage für je eine Platte dienen, sowie mit
b) einem oberen Profilteil, das mit dem unteren Profilteil über mindestens ein wärmeisolierendes Distanzstück verbunden ist, den Entwässerungskanal einschließt und in Gefällerichtung unterhalb des Entwässerungskanals einen Fortsatz aufweist, an dem nach oben hin eine den Entwässerungskanal und den unteren Rand der oberen Platte überdeckende Abschlußprofilschiene und nach unten hin eine den oberen Rand der unteren Platte überdeckenden Halteprofilschiene eingesetzt ist, die sich über ein weiteres Dichtungsprofil auf dem Plattenrand abstützt.

Ein solches Profil kann aus herkömmlichen Profilteilen zusammengesetzt werden, wie anhand eines Ausführungsbeispiels noch näher erläutert wird.

Von besonderer Bedeutung ist hierbei, daß die an die horizontale Profilschiene (Sprosse) anstossenden und hierzu parallel verlaufenden Plattenränder jeweils um ein ausreichendes Maß von der Abschlußprofilschiene bzw. von der Halteprofilschiene überdeckt sind, so daß die miteinander verbundenen Ränder der Isolierglasscheibe unter keinen Umständen von der UV-Strahlung getroffen werden. Dies ist besonders wichtig, weil nämlich die Verarbeitungsrichtlinien der Glashersteller vorschreiben, daß die betreffenden Scheiben bzw. Plattenränder entsprechend geschützt werden müssen.

Es ist dabei wahlweise möglich, daß die Hauptebenen zweier an die horizontale Profilschiene von oben und unten anstossender Platten in einer gemeinsamen Ebene liegen (Figuren 1 und 2), oder daß die genannten Hauptebenen unter einem stumpfen Winkel zueinander verlaufen (Figur 3). Die zuletzt beschriebene Bauweise wird bevorzugt bei Pavillons oder sogenannten Galerien angewandt, deren Querschnitt im Prinzip ein Polygon ist.

Ausführungsbeispiele des Erfindungsgegenstandes werden nachfolgend anhand der Figuren 1 bis 4 näher erläutert.

Es zeigen ;
Figur 1 eine perspektivische Ansicht eines Ausschnitts aus einer Dachkonstruktion mit und ohne Anwendung der erfindungsgemäßen Entwässerung,
Figur 2 einen Vertikalschnitt entlang der Linie 11-11 in Figur 1 durch eine Dachkonstruktion, bei der die Hauptebenen zweier an dieselbe Profilschiene anstossender Platten in einer gemeinsamen Ebene verlaufen,
Figur 3 eine Darstellung analog Figur 2, jedoch mit dem Unterschied, daß die Hauptebenen der beiden an die gemeinsame Profilschiene anstossender Platten unter einem stumpfen Winkel zueinander verlaufen, und
Figur 4 eine perspektivische Darstellung des Vorgehens beim Anbringen eines Klebstreifens und dessen Ausbildung.

In Figur 1 sind zwei erste Profilschienen 1 und 2 dargestellt, die in Gefällerichtung verlaufen und die sogenannten « Sparren » darstellen. Innerhalb des gezeigten Ausschnitts verlaufen diese ersten Profilschienen durchgehend. Außerhalb des Ausschnitts befinden sich noch weitere erste Profilschienen, die sämtlich parallel zueinander verlaufen. Zwischen den ersten Profilschienen befinden sich entlang einer horizontalen Linie zweite Profilschienen 3, 4 und 5, die sogenannten « Sprossen ».

Zwischen die genannten Profilschienen sind Platten 6 und 7 eingesetzt, und zwar werden die Platten 6 in Bezug auf die zweiten Profilschienen 3 bis 5 als obere Platten und die Platten 7 als jeweils untere Platten bezeichnet. Das Gefälle (in Richtung der Linie II-II) beträgt beispielhaft zwischen 15 und 30 Grad.

In der Mitte von Figur 1 ist dargestellt, was passiert, wenn die horizontale Profilschiene 4 zusammen mit den geneigten Profilschienen 1 und 2 ein Rückhaltebecken für Regenwasser 8 bildet, das in Keilform angestaut wird. Nach dem Verdunsten dieses Regenwassers bleibt in der Regel ein Schmutzrand 9 zurück.

Figur 2 zeigt nun anhand der zweiten Profilschiene 4, auf welche Weise es gelingt, den Rückstau des Regenwassers 8 und den Schmutzrand 9 in Figur 1 zu vermeiden : In der Profilschiene 4 (und gleichermaßen natürlich in den Profilschienen 3 und 5) befindet sich ein Entwässerungskanal 10, der mit der Oberseite 11 der oberhalb der Profilschiene 4 befindlichen Platte 6 über eine Einlaßöffnung 12 in Verbindung steht. Eine der beiden Auslaßöffnungen 10a befindet sich an der hinteren Stirnseite der Profilschiene 4 und ist nur gestrichelt dargestellt. Die Auslaßöffnung 10a führt in die geneigt verlaufende Profilschiene 1, in der sich selbstverständlich ein weiterer, hier nicht gezeigter, Entwässerungskanal befindet.

Wie aus Figur 2 ersichtlich ist, wird die Einlaßöffnung 12 durch einen über die Länge der horizontalen Profilschiene 4 durchgehenden parallelen Spalt gebildet, dessen Spaltweite « s » kleiner ist als die Weite des Entwässerungskanals 10 und des zu diesem Entwässerungskanal führenden Zulaufs 13. Auf diese Weise ist es gewährleistet, daß gröbere Verunreinigungen am Eindringen in den Entwässerungskanal 10 gehindert werden, etwa eingedrungene kleinere Verunreinigungen jedoch ohne Behinderung abfliessen können.

Gemäß Figur 2 besteht die horizontale Profilschiene 4 aus einem wärmegedämmten Verbundprofil. Dies wird durch ein unteres Profilteil 14 und ein oberes Profilteil 15 gebildet. Das untere Profilteil 14 besitzt an seinen beiden Längskanten 16 und 17 Nuten 18 und 19 für die formschlüssige Halterung von elastomeren Dichtungsprofilen 20 und 21, die ihrerseits als Auflage für je eine der Platten 6 und 7 dienen.

Das obere Profilteil 15 ist mit dem unteren Profilteil 14 über zwei wärmeisolierende Distanzstücke 22 verbunden und schließt den Entwässerungskanal 10 ein. Weiterhin besitzt das obere Profilteil 15 unterhalb des Entwässerungskanals 10 einen Fortsatz 15a, an dem nach oben hin eine den Entwässerungskanal 10 und den unteren Rand der oberen Platte 6 überdeckende Abschlußprofilschiene 23 durch eine sogenannte Clip-Verbindung eingesetzt ist. Diese obere Abschlußprofilschiene 23 besitzt an ihrem freien Ende zwei nicht näher bezeichnete Vorsprünge, die das Maß « s » der Einlaßöffnung 12 bestimmen und zwischen denen sich eine Nut 24 befindet, in die ein weiteres, hier nicht gezeigtes Dichtungsprofil einsetzbar ist.

Dieses Dichtungsprofil soll (falls vorhanden) nicht die Einlaßöffnung 12 verschliessen. Vielmehr wird das Dichtungsprofil in Form von kurzen Abschnitten und mit Abstand voneinander in die Nut 24 eingesetzt, so daß eine ausreichende Festlegung der Platte 6 möglich ist, ohne die Einlaßöffnung 12 ungebührlich zu versperren. Wie bereits gesagt genügt es, daß das Restwasser nach Beendigung des Niederschlags in kurzer Zeit abfliessen kann.

In den Fortsatz 15a ist nach unten hin eine den oberen Rand der unteren Platte 7 überdeckende Halteprofilschiene 25 mittels einer analogen Clip-Verbindung eingesetzt. Diese Halteprofilschiene 25 enthält in einer entsprechenden Nut ein weiteres Dichtungsprofil 26, über das sich die Halteprofilschiene über das Dichtungsprofil gut abdichtend auf dem Plattenrand abstützt.

Aus Figur 2 ist ferner ersichtlich, daß der untere Rand der oberen Platte 6 über einen Klebstreifen 27 mit einer inneren Wandfläche des Entwässerungskanals verbunden ist. Dabei ist der Klebstreifen 27 auf dem größten Teil seiner Breite von der Abschlußprofilschiene 23 überdeckt, um auch ihn vor schädlicher UV-Strahlung soweit wie möglich zu schützen.

Der Klebestreifen ist in seiner Wandstärke übertrieben dargestellt ; in der Praxis verengt er das Maß « s » der Einlaßöffnung 12 nicht merklich. Das Regenwasser läuft auf der Oberseite des Klebstreifens 27 ab, ohne Gelegenheit zu haben, in den darunter befindlichen Raum 28 einzudringen, in dem sich die Verbindungsstellen der Platte 6 sowie Distanzklötze 29 befinden, die den Schub der oberen Platte 6 aufnehmen und sich gegen entsprechende, nicht näher bezeichnete Vorsprünge der Profilteile 14 und 15 abstützen, ohne die Belüftung der Verbundstellen der Platten zu behindern.

Es ergibt sich aus Figur 2, daß der in Figur 1 (Mitte) gezeigte Rückstau von Regenwasser 8 nicht, zumindest nicht über längere Zeit möglich ist, sondern daß etwa kurzzeitig angestautes Regenwasser von der Oberseite 11 der Platte 6 ungehindert über den Zulauf 13 in den Entwässerungskanal 10 eintreten und von hier aus ablaufen kann.

Bei dem Ausführungsbeispiel in Figur 3 verlaufen die Hauptebenen zweier an die horizontale Profilschiene 4a von oben und unten anstossender Platten 6 und 7 unter einem stumpfen Winkel zueinander. Die Profilschiene 4a ist im Querschnitt entsprechend abgeknickt ausgebildet. Zusätzlich zu Figur 2 ist noch folgendes dargestellt:

Das untere Profilteil 14a ist unterteilt ausgebildet, und im Bereich seiner Längskante 16 befindet sich ein Einsatzprofil 30, das im Querschnitt im wesentlichen die Form eines « L » hat und formschlüssig mit dem Profilteil 14a verbindbar ist. Eine entsprechende Nut für das Dichtungsprofil 20 befindet sich im vorliegenden Fall in dem Einsatzprofil 30, so daß dieses durch das Auflagegewicht der Platte 6 zuverlässig innerhalb der Profilschiene 4a gehalten wird. Einzelheiten sind in Figur 4 dargestellt. Die Distanzklötze 29 sind auch hier vorhanden.

Wie aus Figur 3 ersichtlich ist, wird dort eine Seitenwand des Entwässerungskanals 10 durch den nach oben stehenden Schenkel des Einsatzprofils 30 gebildet, das dicht in eine Nut 14b des Profilteils 14a eingesetzt bzw. eingerastet ist Durch die gewählten Abstände bleibt der Wärmewiderstand des gesamten Profils erhalten. Der Klebstreifen 27 ist in diesem Fall mit dem genannten Schenkel des Einsatzprofils verbunden, dessen Seitenwand gleichzeitig die eine Wandfläche des Entwässerungskanals 10 bildet. Auf diese Weise wird das Regenwasser analog zu Figur 2 über den Raum 28 hinweggeleitet. Auch die Anbringung des Klebestreifens 27 wird anhand von Figur 4 noch näher erläutert.

Es versteht sich, daß in diesem Fall auch die erste Profilschiene 1a einen entsprechend abgeknickten Verlauf aufweist.

Eine völlig analoge Bauweise ergibt sich auch für eine weitere, hier nicht dargestellte zweite Profilschiene, die den unteren Abschluß der gesamten Dachkonstruktion darstellt. Sofern man hier nicht einen freien Ablauf in eine Regenrinne ermöglicht, kann an dieser Stelle eine analoge Profilschiene vorgesehen werden, bei der lediglich diejenigen Teile nicht vorhanden sind, die den Anschluß einer unteren Platte 7 ermöglichen.

Das Klebeband kann eine selbstklebende Metallfolie oder ein selbstklebendes Keramikvlies sein, das in der angegebenen Weise mit einer Schutzfolie versehen ist. Derartige langlebige Klebebänder sind heute im Handel erhältlich.

In Figur 4 ist das Einsatzprofil 30 dargestellt, dessen einer Schenkel 31 die Nut 18 für die Aufnahme des nicht gezeigten Dichtungsprofils 20 sowie Nasen 33 und 34 Für eine Clip-Verbindung mit der Nut 14b des unteren Profilteils 14a aufweist (Figur 3).

Um den Klebestreifen 27 leicht anbringen zu können, wird dessen Schutzfolie 27a bzw. 27b im Bereich der späteren Knickstelle geteilt ausgeführt (Trennlinie 27c). Die Anbringung des Klebestreifens erfolgt dann bei noch nicht vorhandener Abschlußprofilschiene 23 und Platte 6, indem zunächst der untere Teil 27a der Schutzfolie entfernt und der Klebestreifen 27 auf einem Teil seiner Breite mit der inneren Wandfläche des Entwässerungskanals, d. h. mit dem nach oben ragenden Schenkel 32, verbunden wird, Anschliessend wird die gestrichelt dargestellte Platte 6 aufgelegt (unter Verwendung von Distanzklötzen 29), der obere Teil 27b der Schutzfolie abgezogen und der Klebstreifen 27 durch Herumklappen in Richtung des Pfeils 35 auch mit dem unteren Rand der Platte 6 verbunden, so daß sich die in Figur 3 dargestellte rechtwinklige Ausbildung des Klebestreifens 27 ergibt. Die klebefähige Beschichtung ist durch die punktierten Flächen angedeutet.

## Patentansprüche

1. Dachkonstruktion mit geneigt verlaufenden ersten Profilschienen (1, 2) und zwischen diesen Profilschienen eingesetzten transparenten Platten (6, 7), die ein Gefälle aufweisen und an ihren waagrecht verlaufenden Unterkanten in je eine zweite horizontale Profilschiene (3, 4, 4a, 5) eingesetzt sind, die an beiden Enden mit jeweils zwei der geneigt verlaufenden ersten Profilschienen (1, 2) verbunden sind und einen Entwässerungskanal (10) für die Ableitung von Wasser aufweisen, das von der Oberseite (11) der oberhalb der Profilschiene befindlichen Platte (6) her eindringt, wobei der Entwässerungskanal (10) über mindestens eine Auslaßöffnung (10a) in mindestens eine der geneigt verlaufenden Profilschienen (1, 2) mündet, dadurch gekennzeichnet, daß der Entwässerungskanal (10) über mindestens eine definierte Einlaßöffnung (12) mit der darüberliegenden Plattenoberseite (11) in ständiger Verbindung steht und daß der untere Rand der jeweils oberen Platte (6) über einen Klebstreifen (27) mit einer Wandfläche des Entwässerungskanals (10) verbunden ist.

2. Dachkonstruktion nach Anspruch 1, dadurch gekennzeichnet, daß die Einlaßöffnung (12) durch einen über die Länge der horizontalen Profilschiene (4) durchgehenden parallelen Spalt gebildet wird.

3. Dachkonstruktion nach Anspruch 1, dadurch gekennzeichnet, daß der Klebstreifen (27) aus einer Folie mit einer klebefähigen Beschichtung (27a) besteht, die teils auf dem Plattemrand, teils auf der Wandfläche des Entwässerungskanals (19) haftet, und daß der Klebestreifen zwischen den beiden Haftflächen abgewinkelt ist.

4. Dachkonstruktion nach Anspruch 3, dadurch gekennzeichnet, daß der Klebstreifen (27) auf dem größten Teil seiner Breite von einer Abschlußprofilschiene (23) überdeckt ist.

5. Dachkonstruktion nach Anspruch 1, dadurch gekennzeichnet, daß die horizontale Profilschiene (3, 4, 5) in Gefällerichtung unterhalb des Entwässerungskanals einen Fortsatz (15a) aufweist, in den nach oben hin die den Entwässerungskanal (10) und den unteren Rand der oberen Platte (6) überdeckende Abschlußprofilschiene (23) und nach unten hin eine den oberen Rand der unteren Platte (7) überdeckende Halteprofilschiene (25) eingesetzt ist, die sich über ein weiteres Dichtungsprofil (26) auf dem Plattenrand abstützt.

6. Dachkonstruktion nach Anspruch 1, dadurch gekennzeichnet, daß die Hauptebenen zweier an die horizontale Profilschiene (4a) von oben und unten anstossender Platten (6, 7) unter einem stumpfen Winkel zueinander verlaufen (Figur 3).

## Claims

1. Roof construction with obliquely extending first profile sections (1, 2) and transparent panels (6, 7) set between said profile sections, said transparent panels presenting a downward slope and each being set on their horizontally extending lower edges in a respective second horizontal profile section (3, 4, 4a, 5), which are joined at both ends to respectively two of the obliquely extending first profile sections (1, 2) and having a drainage channel (10) for taking off water that penetrates from the upper surface (11) of the panel (6) situated above the profile section, the drainage channel (10) opening via at least one discharge opening (10a) into at least one of the obliquely extending profile sections (1, 2), characterised in that the drainage channel (10) permanently communicates via at least one defined inlet opening (12) with the upper surface (11) of the panel above, and that the lower rim of the respective upper panel (6) is connected via an adhesive strip (27) to one wall surface of the drainage channel (10).

2. Roof construction according to claim 1, characterised in that the inlet opening (12) is constituted by a parallel gap continuous over the length of the horizontal profile section (4).

3. Roof construction according to claim 1, characterised in that the adhesive strip (27) consists of a film with an adhesive coating (27a), which adheres partly on the panel rim and partly on the wall surface of the drainage channel (19), and that the adhesive strip is bent at an angle between the two adhering surfaces.

4. Roof construction according to claim 3, characterised in that over the majority of its width the adhesive strip (27) is covered by an end profile section (23).

5. Roof construction according to claim 1, characterised in that in the direction of the slope and beneath the drainage channel the horizontal profile section (3, 4, 5) has a continuation piece (15a), into which, upwardly, is set the end profile section (23) which covers the drainage channel (10) and the lower rim of the upper panel (6) and, downwardly, is set a retaining profile section (25) which covers the upper rim of the lower panel (7), said retaining profile section resting on the panel rim via a further profiled joint (26).

6. Roof construction according to claim 1, characterised in that the principal planes of two panels (6, 7) which are contiguous with the horizontal profile section (4a) from above and below extend towards one another at an obtuse angle (Fig. 3).

## Revendications

1. Construction de toit comportant des premiers profilés (1, 2) posés inclinés et des panneaux transparents (6, 7) qui sont insérés entre ces profilés, qui présentent une pente et qui, par leurs bords inférieurs, placés horizontalement, sont insérés dans chacun, un second profilé (3, 4, 4a, 5) placé horizontalement, les deux profilés étant, aux deux extrémités réunis avec respectivement deux des premiers profilés (1, 2) posés inclinés et présentant pour l'évacuation de l'eau un canal de drainage (10) qui pénètre depuis la face supérieure (11) du panneau (6) qui se trouve au-dessus du profilé, étant précisé que le canal de drainage (6) débouche, par l'intermédiaire d'au moins une ouverture de sortie (10a), dans au moins l'un des profilés (1, 2) posés inclinés, caractérisée en ce que le canal de drainage (10) est en liaison permanente avec la face supérieure du panneau (11) situé par dessus par l'intermédiaire d'au moins une ouverture d'entrée (12) définie ; et en ce que le bord inférieur du panneau (6) respectivement supérieur est relié, par l'intermédiaire d'un ruban adhésif (27), avec une surface de paroi du canal de drainage (10).

2. Construction de toit selon la revendication 1, caractérisée en ce que l'ouverture d'entrée (12) est formée par une fente parallèle parcourant toute la longueur du profilé horizontal (4).

3. Construction de toit selon la revendication 1, caractérisée en ce que le ruban adhésif (27) est constitué d'une feuille à revêtement adhésif (27a) qui adhère en partie sur le bord du panneau, en partie sur la surface de paroi du canal de drainage (19), et en ce que le ruban adhésif est plié entre les deux surfaces d'adhérence.

4. Construction de toit selon la revendication 3, caractérisée en ce que le ruban adhésif (27) est recouvert sur la plus grande partie de sa largeur par un profilé de bordure (23).

5. Construction de toit selon la revendication 1, caractérisée en ce que le profilé horizontal (3, 4, 5) présente, en aval du canal de drainage dans le sens de la pente, un prolongement (15a) dans lequel sont insérés, vers le haut, le profilé de bordure (23) qui recouvre le canal de drainage (10) et le bord inférieur du panneau supérieur (6) et, vers le bas, un profilé d'arrêt (25) qui recouvre le bord supérieur du panneau inférieur (7) et qui s'appuie sur le bord du panneau par l'intermédiaire d'un autre profilé d'étanchéité (26).

6. Construction de toit selon la revendication 1, caractérisé en ce que les plans principaux de deux panneaux (6, 7) qui s'aboutent, d'en haut et d'en bas, contre le profilé horizontal (4a), forment un angle obtus l'un avec l'autre (figure 3).
